# EUROPÄISCHE PATENTSCHRIFT

(11) **EP 0 062 186 B1**
(45) Veröffentlichungstag und Bekanntmachung des Hinweises auf die Patenterteilung: **10.07.1985**
(21) Anmeldenummer: 82102093.0
(22) Anmeldetag: 15.03.1982
(51) Int. Cl.: H01H 33/66

(54) **Kontaktanordnung für Vakuumschalter**
Disposition of contacts for a vacuum switch
Disposition de contacts pour interrupteur à vide

(30) Priorität: 26.03.1981 DE 3112009
(43) Veröffentlichungstag der Anmeldung: 13.10.1982
(73) Patentinhaber: SIEMENS AKTIENGESELLSCHAFT, 80333 München (DE)
(72) Erfinder: Wolf, Johann, Dipl.-Ing., D-8521 Bubenreuth (DE)

## Beschreibung

Die Erfindung bezieht sich auf eine Kontaktanordnung für Vakuumschalter mit zwei koaxial angeordneten und im wesentlichen zylindrischen Kontakten, deren Stirnfläche im wesentlichen eine Kreisfläche bildet und die ein axiales Magnetfeld erzeugen.

Es ist bekannt, den Anstieg der Lichtbogenspannung und den damit verbundenen hohen Leistungsumsatz in Vakuumschaltern durch ein axiales Magnetfeld zu begrenzen. Zu diesem Zweck kann eine die Schaltkammer zylindrisch umschließende Spule vorgesehen sein, die mit den Schaltkontakten elektrisch in Reihe liegt und ein vom Strom abhängiges axiales Magnetfeld aufbaut, das den Spalt zwischen den Kontakten durchsetzt. Es kann jedoch auch ein äußerer Teil der Stromzuführung als Spule mit mehreren Windungen gestaltet sein, welche die Leiterstangen umgeben. Diese ausgedehnten Windungen erhalten durch ihre Länge auch einen entsprechend erhöhten Widerstand, der eine Stromverdrängung zur Folge hat. Der wesentliche Stromanteil fließt somit durch den zentralen Kern der Leiterstange (DE-A1-1 959 385).

Der Erfindung liegt die Aufgabe zugrunde, eine Gestaltung der Kontaktanordnung mit im wesentlichen zylindrischen Kontakten anzugeben, deren Lichtbogenstrom im Kontaktspalt ein axiales Magnetfeld bildet, das zwischen den Kontakten konzentriert ist und das zusätzlich in geschlossenem Zustand der Kontakte eine Kontaktdruckverstärkung bewirkt.

Es sind Kontaktanordnungen für Vakuumschalter mit flachen Kontakten bekannt, deren Kontaktauflagefläche eine Kreisfläche bildet, die von einem Abbrandbereich konzentrisch umgeben ist. Zwischen der Kontaktauflagefläche und dem elektrischen Anschlußleiter des Kontaktes ist ein flacher Hohlraum vorgesehen, der mit einer ferromagnetischen Einlage versehen ist. Durch diese radial zum Lichtbogen scheibenförmig ausgedehnte Einlage soll eine radiale Stromkomponente gebildet werden, deren Kraftkomponente den Lichtbogen radial nach außen auf den Abbrandbereich der Kontakte treiben soll (DE-A₋2 546 375).

Es sind ferner Vakuumschalter mit Topfkontakten bekannt, deren Boden mit einer Stromzuführung verbunden ist und deren Rand die ringförmige Kontaktauflagefläche bildet. Die Kontaktträger der beiden Kontakte umgeben einen Eisenkern, der einen Teil der Stirnfläche bildet, und sind mit gegenläufig verlaufenden schrägen Schlitzen versehen. Dieser Gestaltung liegt die Aufgabe zugrunde, ein radiales Magnetfeld, d. h. senkrecht zur Stromrichtung im Lichtbogen zu erzeugen, das den Lichtbogen zwischen den Kontakten rotieren läßt (DE-C-1 196 751).

Die erwähnte Aufgabe wird bei einer Kontaktanordnung der eingangs genannten Art erfindungsgemäß gelöst mit den kennzeichnenden Merkmalen des Anspruchs 1.

Der Lichtbogenstrom erzeugt zwischen den Kontakten ein axiales Magnetfeld, dessen Feldstärke einen diffusen Lichtbogen erzeugt.

Auf besonders vorteilhafte weitere Ausgestaltungen sind die abhängigen Ansprüche gerichtet.

Durch die erfindungsgemäße Mantelform des Kontaktes erhält man eine azimutale Komponente des Stromes und damit in gewisser Weise die Wirkung einer vom Kontakt relativ weit entfernten Spule mit axialem Magnetfeld. Um dieses Feld im Kontaktspalt zu konzentrieren, verwendet man den ferromagnetischen Kern mit kleiner Koerzitivkraft, beispielsweise Eisen. Durch diese Eisenkerne in den beiden Kontaktzuführungen wird im Kontaktspalt ein Magnetfeld konzentriert, das von der Kontaktachse aus radial abnimmt. Bei zweckmäßiger Ausbildung der Kontaktauflagefläche, beispielsweise als Rotationsellipsoid, steht das Magnetfeld an allen Stellen der einander zugewandten Teile der Kontaktoberflächen senkrecht zu dieser Oberfläche. Unter praktischen Bedingungen muß die-Oberfläche an die vom Eisenkern erzeugte Form des Magnetfeldes angeglichen werden. Damit hat man die Möglichkeit, die magnetische Feldstärke an die mittlere Stromdichte anzupassen. Eine Elipsoidform der Kontaktauflageflächen ermöglicht aufgrund des sich erweiternden Kontaktspaltes einen schnellen Abbau des Dampfdrukkes vom Kontaktzentrum.

Zur weiteren Erläuterung der Erfindung wird auf die Zeichnung Bezug genommen, in deren
Fig. 1 und 2 ein Ausführungsbeispiel einer Kontaktanordnung nach der Erfindung schematisch veranschaulicht ist.

Die Fig 3 bis 6 zeigen jeweils eine besondere Ausgestaltung der Kontaktanordnung.

Nach Fig. 1 ist ein im wesentlichen zylindrischer Kontakt 2 mit einer Stromzuführung 4 verbunden. Der Mantel 6 des Kontaktes 2 ist mit schraubenlinienförmig verlaufenden Schlitzen 8 versehen, die dem Mantel 6 eine drehstabähnliche Gestalt verleihen und vor der geschlossenen Stirnfläche des Kontaktes 2 enden. Die Stirnfläche des Kontaktes 2 ist mit einer Kontaktauflage 10 versehen, die aus sogenanntem Kontaktmaterial, beispielsweise Chrom-Kupfer, besteht.

Dem Kontakt 2 koaxial gegenüber ist ein in gleicher Weise gestalteter Kontakt 3 angeordnet, der in Fig. 2 dargestellt ist, die einen Querschnitt durch den Kontakt darstellt. Die Kontakte 2 und 3 sind jeweils mit einer ferromagnetischen Kern 12 bzw. 13 versehen. Diese sich in Achsrichtung der Kontakte 2 und 3 erstreckenden Kerne 12 und 13 bestehen aus weichmagnetischem Material, beispielsweise Eisen, und bilden im Kontaktspalt zwischen den Kontaktauflagen 10 und 11 ein im wesentlichen axial verlaufendes Feld, das in der Achse 16 der Kontakte 2 und 3 konzentriert ist und von dort radial nach außen abnimmt. Durch diese Feldkonzentration entsteht nach dem Öffnen der Kontakte 2 und 3 im Kontaktspalt ein diffuser Lichtbogen, der den Leistungsumsatz begrenzt. Ferner ergibt sich durch diese Feldkonzentration bei geschlossenen Kontakten eine entsprechend erhöhte Andruckkraft.

In der Ausführungsform nach Fig. 3 ist der Mantel 6 mit Schlitzen 8 versehen, die in den Kontaktmantel 6 eingefräst sind und deren Tiefe geringer ist als die Manteldicke und die somit nicht bis zum Kern 12 reichen. Damit kann die Schraubenform der Teile des Mantels 6 bis zur Kontaktauflage 10 bzw. 11 im Vakuum fortgesetzt werden.

In der Ausführungsform nach Fig. 4 besteht der Mantel des Kontaktes aus Stäben 18, die verdrillt sind und konzentrisch zum Kern 12 angeordnet sind. Diese verdrillten Stäbe 18 können vorzugsweise durch in der Figur nicht dargestellte Zwischenlagen oder Umhüllungen elektrisch gegeneinander isoliert sein.

In der Ausführungsform nach Fig.5 ist der Mantel 6 mit schraubenlinienförmigen Einlagen 22 aus elektrisch schlechter leitendem Material versehen, das beispielsweise aus Kontaktmaterial bestehen kann. Die Tiefe dieser Einlagen kann vorzugsweise geringer gewählt werden als die Dicke des Mantels 6, so daß diese Einlagen 22 in radialer Richtung schon vor dem Kern 12 enden.

In der Ausführungsform nach Fig.6 besteht der Kern aus einem in Achsrichtung langgestreckten Profilkörper 24, der mit Rippen oder Lamellen 26 versehen ist, die in Achsrichtung des Kontaktes 2 in diesem eine Schraubenlinie bilden und dadurch einen im wesentlichen schraubenlinienförmigen Stromverlauf bewirken.

## Patentansprüche

1. Kontaktanordnung für Vakuumschalter mit zwei koaxial angeordneten und im wesentlichen zylindrischen Kontakten (2, 3), deren Stirnfläche im wesentlichen eine Kreisfläche bildet und die ein axiales Magnetfeld erzeugen, dadurch gekennzeichnet, daß die geschlossene Stirnfläche mit einer Kontaktauflage (10, 11) versehen ist, daß wenistens einer der Kontakte (2 oder 3) einen koaxialen Kern (12 bzw. 13) aus ferromagnetischem Material enthält und daß der den Kern (12 bzw. 13) umgebende stromführende Mantel (6) des Kontaktes (2 bzw. 3) derart gestaltet ist, daß der Stromverlauf in diesem Mantel (6) in bezug auf den koaxialen Kern (12 bzw. 13) einer Schraubenlinie folgt.

2. Kontaktanordnung nach Anspruch 1, dadurch gekennzeichnet, daß auch der zweite Kontakt (2 bzw. 3) in gleicher Weise gestaltet ist und die Schraubenlinie in beiden Kontakten (2, 3) den gleichen Drehsinn hat.

3. Kontaktanordnung nach Anspruch 1 oder 2, dadurch gekennzeichnet, daß der Mantel (6) mit schraubenlinienförmig verlaufenden Schlitzen (8) versehen ist (Fig. 3).

4. Kontaktanordnung nach Anspruch 1 oder 2, dadurch gekennzeichnet, daß der Mantel aus Stäben (18) besteht, die schraubenlinienförmig verdrillt sind (Fig. 4).

5. Kontaktanordnung nach einem der Ansprüche 1 bis 3, dadurch gekennzeichnet, daß der Mantel (6) mit schraubenlinienförmig verlaufenden, elektrisch schlecht leitenden Einlagen (22) versehen ist (Fig. 5).

6. Kontaktanordnung nach einem der Ansprüche 1 bis 5, dadurch gekennzeichnet, daß der Kern (24) aus einem Profilkörper mit Rippen (26) oder Lamellen besteht, die in Achsrichtung des Kontaktes (2) eine Schraubenlinie bilden (Fig. 6).

## Claims

1. A contact arrangement for a vacuum switch having two coaxially arranged and essentially cylindrical contacts (2, 3), the each end face of which essentially forms a circular surface and which produce an axial magnetic field, characterised in that the closed end face is provided with a contact overlayer (10, 11); that at least one of the contacts (2 or 3) comprises a coaxial core (12 or 13) which is made of a ferromagnetic material; and that the current-carrying casing (6) of the contact (2 or 3), which surrounds the core (12 or 13), is so designed that the flow of current in this casing (6) follows a helical line with respect to the coaxial core (12 or 13).

2. A contact arrangement as claimed in claim 1, characterised in that the second contact (2 or 3) is similarly designed and the helical line has the same direction of rotation in the two contact (2, 3).

3. A contact arrangement as claimed in claim 1 or claim 2, characterised in that the casing (6) is provided with slots (8) which run in helical fashion (fig. 3).

4. A contact arrangement as claimed in claim 1 or claim 2, characterised in that the casing consists of rods (18) which are twisted together in helical fashion (fig. 4).

5. A contact arrangement as claimed in one of claims 1 to 3, characterised in that the casing (6) is provided with electrically poorly cenductive inserts (22) which run in helical fashion (fig. 5).

6. A contact arrangement as claimed in one of claims 1 to 5 characterised in that the core (24) consists of a profiled body having ribs (26) or plates which form a helical line in the axial direction of the contact (2) (fig. 6).

## Revendications

1. Disposition de contacts pour interrupteurs à vide, comprenant deux contacts (2, 3) disposés coaxialement, sensiblement cylindriques, dont les surfaces frontales forment sensiblement une surface circulaire et qui produisent un champ mangétique axial, caractérisée en ce que la surface frontale fermée est munie d'une portée de contact (10, 11) en ce que l'un au moins des contacts (2 ou 3) contient un noyau (12 ou 13) coaxial en matériau ferromagnétique, et en ce que l'enveloppe (6) du contact (2 ou 3) conduisant le courant et entourant le noyau (12 ou 13) est conformée de manière à ce que le courant électrique dans cette enveloppe (6) décrive une hélice par rapport au noyau coaxial (12 ou 13).

2. Disposition de contacts suivant la revendication 1, caractérisée en ce que le second contact (2 ou 3) est conformé aussi de la même façon et les hélices des deux contacts (2 et 3) sont dans le même sens.

3. Disposition de contacts suivant la revendication 1 ou 2, caractérisée en ce que l'enveloppe (6) est munie de fentes (8) s'étendant sous forme d'hélices (fig. 3).

4. Disposition de contacts suivant la revendication 1 ou 2, caractérisée en ce que l'enveloppe est constituée de barrettes (18) qui sont torsadées en forme d'hélices (fig. 4).

5. Disposition de contacts suivant l'une des revendications 1 à 3, caractérisée en ce que l'enveloppe (6) est munie de pièces rapportées (22) mauvaises conductrices de l'électricité et s'étendant en forme d'hélice.

6. Disposition de contacts suivant l'une des revendications 1 à 5, caractérisée en ce que le noyau (24) est constitué d'un corps profilé ayant des nervures (26) ou des lamelles qui forment une hélice suivant la direction axiale du contact (2) (fig. 6).
